# EUROPÄISCHE PATENTSCHRIFT

(11) **EP 3 543 622 B1**
(45) Veröffentlichungstag und Bekanntmachung des Hinweises auf die Patenterteilung: **20.01.2021**
(21) Anmeldenummer: 18163156.5
(22) Anmeldetag: 21.03.2018
(51) Int. Cl.: F24F 13/24, F24F 13/20, F24F 13/02

(54) **SCHALLDÄMM-VORRICHTUNG UND RAUMLÜFTUNGSSYSTEM MIT EINER SOLCHEN SCHALLDÄMM-VORRICHTUNG**
ACOUSTIC DAMPENING DEVICE AND ROOM VENTILATION SYSTEM WITH SUCH AN ACOUSTIC DAMPENING DEVICE
DISPOSITIF D'ISOLATION SONORE ET SYSTÈME DE VENTILATION DOTÉ D'UN TEL DISPOSITIF D'ISOLATION SONORE

(43) Veröffentlichungstag der Anmeldung: 25.09.2019
(73) Patentinhaber: Hoval Aktiengesellschaft, 9490 Vaduz (LI)
(72) Erfinder: MERHAR, Thomas, 9494 Schaan (LI); BENVENUTI, Thomas, 6971 Hard (AT)
(74) Vertreter: Zenz Patentanwälte Partnerschaft mbB

(56) Entgegenhaltungen:
- EP-A1- 2 642 215
- EP-A2- 2 426 427
- WO-A1-2016/187291
- DE-A1- 3 111 360
- FR-A1- 3 013 426

## Beschreibung

Die Erfindung ist auf eine Schalldämm-Vorrichtung eines Raumlüftungssystems gerichtet, wobei die Schalldämm-Vorrichtung ein Gehäuse aufweist, in welchem ein schalldämmendes Material angeordnet ist und welches eine Kopplungsseite und eine der Kopplungsseite gegenüberliegende Anschlussseite aufweist, wobei die Kopplungsseite eine Mehrzahl von mit Geräteanschlüssen eines Lüftungsgerätes strömungsverbindbaren Kopplungsanschlüssen und die Anschlussseite eine Mehrzahl von Anschlüssen aufweist, wobei die Anzahl der Kopplungsanschlüsse gleich der Anzahl der Anschlüsse ist, und wobei jeder Anschluss der Anschlussseite mit wenigstens einem Kopplungsanschluss der Kopplungsseite mit Hilfe eines Schalldämm-Kanals strömungsverbunden ist.

Ebenso ist die Erfindung auf ein Raumlüftungssystem mit einer Schalldämm-Vorrichtung und einem solchen Lüftungsgerät gerichtet, wobei das Lüftungsgerät ein Gerätegehäuse aufweist, in welchem wenigstens ein Filterelement, wenigstens ein Wärme-Rückgewinner und eine Ventilatoren-Einheit untergebracht sind, wobei das Gerätegehäuse eine Gerätekopplungsseite mit einer Mehrzahl von Geräteanschlüssen aufweist, welche gleich der Anzahl der Kopplungsanschlüsse ist, und wobei die Geräteanschlüsse untereinander nach einer Geräte-Matrix angeordnet sind, die der vorbestimmten Anschlussbelegungs-Matrix entspricht.

Eine Schalldämm-Vorrichtung der vorstehend genannten Art ist zum Beispiel aus der EP 2 642 215 A1 bekannt.

Ferner ist aus der WO 2016/187291 A1 ein Schalldämm-System mit einem röhrenförmigen Schalldämpfer bekannt, der zwischen zwei Kanälen angeordnet ist und diese miteinander verbindet. Der Schalldämpfer besteht aus einem Außenrohr und einem Innenrohr, die konzentrisch zueinander angeordnet sind, wobei die Luftströmung von einem Kanal durch das Innenrohr zu dem anderen Kanal geleitet wird. Zwischen dem Außenrohr und dem Innenrohr ist ein schalldämmendes Material angeordnet. Auch der EP 2 426 427 A2 ist ein solcher Schalldämpfer zu entnehmen, der zwischen zwei Kanälen angeordnet ist und diese Verbindung. Dabei weist der Schalldämpfer ein röhrenförmiges Gehäuse auf, welches innenseitig mit schalldämmendem Material beschichtet ist, welches wiederum eine Spirale umgibt, die sich durch das röhrenförmige Gehäuse hindurch erstreckt.

Bekanntermaßen werden im Bereich der Wohnraumlüftung sogenannte Raumlüftungssysteme verwendet, welche jeweils ein Lüftungsgerät und eine Schalldämm-Vorrichtung aufweisen. Das Lüftungsgerät übernimmt dabei die kontinuierliche Frischluftversorgung der Wohnräume, welche rund um die Uhr und ganz ohne Zugluft mit frischer, sauerstoffreicher Luft versorgt werden. Verbrauchte Luft und Gerüche werden über das Lüftungsgerät über die Abluft weggeführt. Wertvolle Heizwärme, die beim Lüften mit Fenstern verloren gehen würde, bleibt durch eine in dem Lüftungsgerät integrierte Wärmerückgewinnung im Gebäude. Durch Filterelemente werden Schmutzpartikel, Staub und Pollen ausgefiltert. Zur Lärmminderung ist die Schalldämm-Vorrichtung vorgesehen, die in dem Lüftungsgerät integriert sein kann. Bekannt ist es auch, dass eine Schalldämm-Vorrichtung außerhalb des Lüftungsgeräts und in der zu dem Lüftungsgerät führenden Luftführung des Raumlüftungssystems liegend angeordnet ist. Dabei existieren Schalldämm-Vorrichtungen, bei denen ein einziger Luftstrom eines Lüftungsrohres durch die Vorrichtung geführt wird. Die Erfindung richtet sich auf Lüftungsgeräte, bei denen die Luftanschlüsse auf einer Gerätekopplungsseite, vorzugsweise auf der Geräteoberseite, angeordnet sind. Für eine solche Ausführung mit Luftanschlüssen auf einer Gerätekopplungsseite ist es üblich, zwei gespiegelte Versionen des Lüftungsgerätes zu bauen, wie es beispielsweise für das Lüftungsgerät ComfoAir 350 der Firma Zehnder bekannt ist, bei dem die Schalldämmung innerhalb des Lüftungsgerätes realisiert sein kann oder außerhalb des Lüftungsgerätes separat für jede einzelne, zum Lüftungsgerät führende Rohrleitung vorgesehen sein kann. Die zwei gespiegelten Versionen werden als "linke" und "rechte" Variante bezeichnet und sind das Resultat von verschiedenen Einbaubedingungen, wobei sich die Bezeichnungen danach richten, auf welcher Seite des Lüftungsgerätes der Anschluss für die Zuluft angeordnet ist. Die Anschlüsse für Zuluft, Abluft, Fortluft und Außenluft sind dabei untereinander nach einer Anschluss-Matrix angeordnet, die einer vorbestimmten und fest vorgegebenen Anschlussbelegungs-Matrix entspricht. Es ist ersichtlich, dass ein Anbieten von zwei gespiegelten Versionen aus wirtschaftlicher Sicht nachteilig ist und sich negativ auf die Kosten hinsichtlich der verschiedenen Herstellungswerkzeuge und der Lagerhaltung auswirkt.

Der Erfindung liegt die Aufgabe zugrunde eine Lösung zu schaffen, die auf konstruktiv einfache Weise eine Möglichkeit bereitstellt, die aus dem Stand der Technik bekannten Nachteile und insbesondere eine Bauweise von zwei Versionen für ein Lüftungsgerät zu vermeiden.

Bei einer Schalldämm-Vorrichtung der eingangs bezeichneten Art wird die Aufgabe erfindungsgemäß dadurch gelöst, dass die Anschlüsse auf der Anschlussseite nach einer Anschluss-Matrix und die Kopplungsanschlüsse auf der Kopplungsseite nach einer Kopplungs-Matrix angeordnet sind, wobei einem jeden Anschluss ein in kürzester Distanz zu sich selbst angeordneter Kopplungsanschluss zugeordnet ist, und wobei wenigstens einer der Anschlüsse mit einem der Kopplungsanschlüsse verbunden ist, welcher zu dem Kopplungsanschluss, welcher dem wenigstens einen Anschluss zugeordnet ist, benachbart angeordnet ist, so dass eine Anschlussbelegung der Anschlüsse auf der Kopplungsseite für verschiedene, Fortluft, Abluft, Außenluft sowie Zuluft aufweisende Luftarten von der Anschlussbelegung der Kopplungsanschlüsse der Kopplungsseite für die verschiedenen Luftarten verschieden ist.

Ebenso wird die Aufgabe erfindungsgemäß gelöst durch ein Raumlüftungssystem mit einem Lüftungsgerät und wenigstens einer Schalldämm-Vorrichtung nach Anspruch 1, wobei das Lüftungsgerät ein Gerätegehäuse aufweist, in welchem wenigstens ein Filterelement, wenigstens ein Wärme-Rückgewinner und eine Ventilatoren-Einheit untergebracht sind, wobei das Gerätegehäuse eine Gerätekopplungsseite mit einer Mehrzahl von Geräteanschlüssen aufweist, welche gleich der Anzahl der Kopplungsanschlüsse ist, und wobei die Geräteanschlüsse untereinander nach einer Geräte-Matrix angeordnet sind, die einer vorbestimmten Anschlussbelegungs-Matrix für verschiedene Luftarten entspricht, wobei Kopplungsanschlüsse der Kopplungsseite der wenigstens einen Schalldämm-Vorrichtung mit den Geräteanschlüssen der Gerätekopplungsseite des Lüftungsgerätes strömungsverbunden sind.

Im Sinne der Erfindung ist für den Begriff einer Matrix (zum Beispiel die Begrifflichkeiten der Anschluss-Matrix, der Kopplungs-Matrix und der Geräte-Matrix) zu verstehen, dass die Anschlüsse nach einem geordneten Schema, welches sich beispielsweise durch Zeilen und Spalten definieren lässt, zueinander und untereinander in bestimmter Weise angeordnet sind. Ferner bezeichnet der Begriff einer vorbestimmten Anschlussbelegungs-Matrix, dass von der Mehrzahl der Anschlüsse bzw. der Kopplungsanschlüsse bzw. der Geräteanschlüsse ein Anschluss bzw. Kopplungsanschluss bzw. Geräteanschluss für die Zuluft, ein Anschluss bzw. Kopplungsanschluss bzw. Geräteanschluss für die Abluft, ein Anschluss bzw. Kopplungsanschluss bzw. Geräteanschluss für die Außenluft und ein Anschluss bzw. Kopplungsanschluss bzw. Geräteanschluss für die Fortluft bestimmt ist, wobei die Anschlüsse bzw. Kopplungsanschlüsse bzw. Geräteanschlüsse zueinander in einer vorbestimmten Anordnung oder Reihenfolge Matrix-mäßig angeordnet sind. Im Fall von vier Luftarten (Zuluft, Abluft, Außenluft, Abluft) kann dies beispielsweise eine 2x2-Matrix sein, wobei für eine andere Anzahl von Luftarten oder auch für Zusammenführungen oder Trennungen von Luftströmen eine 2x1-Matrix, 2x3-Matrix, 3x3-Matrix oder dergleichen als geordnete Anordnung in Betracht kommen.

Vorteilhafte und zweckmäßige Ausgestaltungen und Weiterbildungen der Erfindung ergeben sich aus den entsprechenden Unteransprüchen.

Durch die Erfindung werden eine Schalldämm-Vorrichtung und ein Raumlüftungssystem mit einer solchen Schalldämm-Vorrichtung zur Verfügung gestellt, die sich durch eine einfache Konstruktion auszeichnen. Dadurch, dass wenigstens einer der Anschlüsse mit einem der Kopplungsanschlüsse verbunden ist, welcher zu dem Kopplungsanschluss, welcher dem wenigstens einen Anschluss zugeordnet ist, benachbart angeordnet ist, ist es möglich, die Luftführung innerhalb der Schalldämm-Vorrichtung so zu verändern, dass die Anschlussbelegung auf der einen Seite der Schalldämm-Vorrichtung nun nicht mehr der Anschlussbelegung auf der anderen Seite entspricht, sondern an gewünschte Anschlussmöglichkeiten angepasst werden kann. Mit Hilfe der Erfindung ist es folglich nun auch im Unterschied zu der bekannten Praxis möglich, nur noch eine einzige Variante eines Lüftungsgerätes für ein Raumlüftungssystem konstruieren und bauen zu müssen. Dies führt zu erheblichen Einsparungen in der Lagerhaltung und in der Erstellung von Werkzeugformen. Da für den Betrieb des Lüftungsgerätes zur Lärmminderung ohnehin wenigstens eine Schalldämm-Vorrichtung notwendig ist, ist es der erfindungsmäßige Gedanke, die Schalldämm-Vorrichtung als eine Art Adapter auszugestalten. Durch die Verwendung von einer oder mehrerer, übereinander angeordneter Schalldämm-Vorrichtungen ist es möglich, jegliche Art von Anschlussbelegung auf der Anschlussseite der obersten Schalldämm-Vorrichtung zu realisieren, wobei gleichzeitig die vorbestimmte Anschlussbelegungs-Matrix an der Geräteseite beibehalten wird.

Die Erfindung sieht in Ausgestaltung vor, dass wenigstens zwei Schalldämm-Kanäle innerhalb des Gehäuses parallel zueinander verlaufend ausgebildet sind. Ein paralleler Verlauf der Schalldämm-Kanäle kann beispielsweise dann vorliegen, wenn sich die Schalldämm-Kanäle bei seitlicher Betrachtung kreuzen und bei einer Anordnung nach einer 2x2-Matrix nebeneinander liegende Anschlüsse mit nebeneinander liegenden Kopplungsanschlüssen verbunden sind, die Matrix-mäßig gespiegelt angeordnet sind. Denkbar ist es auch, dass bei einer 2x2-Matrix auch zwei Anschlüsse mit zwei Kopplungsanschlüssen über geradlinig verlaufende Schalldämm-Kanäle verbunden sind.

Eine gespiegelte Verbindung von Anschlüssen und Kopplungsanschlüssen lässt sich in Ausgestaltung der Erfindung ebenfalls erzielen, wenn wenigstens zwei Schalldämm-Kanäle innerhalb des Gehäuses sich in ihrer Erstreckungsrichtung kreuzend verlaufend ausgebildet sind. Kreuzend bezieht sich dabei auf eine seitliche Betrachtung des Verlaufs der Schalldämm-Kanäle und meint nicht, dass die Schalldämm-Kanäle in einem Punkt zusammenlaufen.

Insbesondere sieht die Erfindung vor, dass wenigstens zwei Anschlüsse über einen jeweiligen Schalldämm-Kanal mit zwei Kopplungsanschlüssen verbunden sind, die in ihrer Kopplungs-Matrix zu den entsprechend der Anschluss-Matrix angeordneten wenigstens zwei Anschlüssen spiegelbildlich angeordnet sind. Auch diese Ausgestaltung erhöht die Flexibilität der Anschlussbelegung durch die Schalldämm-Vorrichtung.

Darüber hinaus ist in Ausgestaltung der Erfindung vorgesehen, dass die Anschlüsse der Anschluss-Matrix und die Kopplungsanschlüsse der Kopplungs-Matrix jeweils nach einer vorbestimmten Anschlussbelegungs-Matrix für verschiedene Luftarten angeordnet sind, wobei die Anschluss-Matrix auf der Anschlussseite zu der Kopplungs-Matrix auf der Kopplungsseite verdreht angeordnet ist. Eine verdrehte Ausbildung der einzelnen Schalldämm-Kanäle verlängert den Strömungsweg der zu führenden Luftart, wodurch sich die Schalldämmung verbessert.

Zur Erhöhung der Variabilität ist es in Ausgestaltung der Erfindung auch denkbar, dass die Anschluss-Matrix auf der Anschlussseite zu der Kopplungs-Matrix auf der Kopplungsseite mit Bezug auf eine sich von der Anschlussseite zu der Kopplungsseite erstreckende Achse um 90° verdreht angeordnet ist. Es sind folglich nicht einzelne Schalldämm-Kanäle verdreht oder geneigt ausgebildet, sondern alle Schalldämm-Kanäle, welche die Anschlüsse der Anschluss-Matrix mit den Kopplungsanschlüssen der Kopplungs-Matrix verbinden, sind verdreht und/oder geneigt ausgebildet.

Ferner ist in Ausgestaltung der Erfindung vorgesehen, dass ein jeweiliger Schalldämm-Kanal zwischen einem entsprechenden Anschluss auf der Anschlussseite und einem zugeordneten Kopplungsanschluss auf der Kopplungsseite mit Bezug auf die Anschlussseite und die Kopplungsseite schräg unter einem bestimmten Winkel verlaufend ausgebildet ist. Der schräge Verlauf der jeweiligen Schalldämm-Kanäle verlängert den Strömungsweg der zu führenden Luft, woraus sich eine verbesserte Schalldämpfung ergibt.

Darüber hinaus sieht die Erfindung in weiterer Ausgestaltung vor, dass die einen jeweiligen Anschluss mit einem zugeordneten Kopplungsanschluss strömungsverbindenden Schalldämm-Kanäle eine Luftführung von der Anschlussseite zu der Kopplungsseite ausbilden, wobei die Luftführung mit Bezug auf eine sich von der Anschlussseite zu der Kopplungsseite erstreckende Achse im Uhrzeigersinn oder entgegen dem Uhrzeigersinn drehend ausgebildet ist. Die die Luftführung bildenden Schalldämm-Kanäle sind folglich verdreht verlaufend ausgebildet, was den Strömungsweg der zu führenden Luft verlängert und dadurch den Schall besser dämmt.

Schließlich ist in Ausgestaltung des Raumlüftungssystems vorgesehen, dass die Kopplungsanschlüsse der wenigstens einen Schalldämm-Vorrichtung und die Geräteanschlüsse des Lüftungsgerätes zusammensteckbar ausgebildet sind. Die Zusammensteckbarkeit ermöglicht darüber hinaus die Verwendung von mehreren Schalldämm-Vorrichtungen, die mit ihrer Kopplungsseite mit der Anschlussseite eine benachbarten Schalldämm-Vorrichtung zusammengesteckt werden können. Eine oder mehrere Schalldämm-Vorrichtungen können somit nach Art von Lego-Steinen auf das Lüftungsgerät aufgesteckt werden, wobei die Verwendung von mehreren Schalldämm-Vorrichtungen die Flexibilität der Anschlussbelegung auf der obersten Schalldämm-Vorrichtung enorm erhöht.

Es versteht sich, dass die vorstehend genannten und nachstehenden noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhafte und bevorzugte Ausführungsbeispiele der Erfindung dargestellt sind.

In der Zeichnung zeigt:
Figur 1 eine perspektivische Ansicht auf ein erfindungsgemäßes Raumlüftungssystem mit einer Schalldämm-Vorrichtung und einem Lüftungsgerät,
Figur 2 eine Perspektivansicht auf das Lüftungsgerät mit entfernter Abdeckung und die Schalldämm-Vorrichtung, die von dem Lüftungsgerät separiert angeordnet ist,
Figur 3 eine perspektivische Draufsicht auf eine Gerätekopplungsseite des Lüftungsgerätes, wobei die Gerätekopplungsseite mehrere Geräteanschlüsse aufweist, die entsprechend einer Geräte-Matrix zueinander angeordnet sind,
Figur 4 eine perspektivische Unteransicht auf eine Kopplungsseite der Schalldämm-Vorrichtung, wobei die Kopplungsseite mehrere Kopplungsanschlüsse aufweist, die entsprechend einer Kopplungs-Matrix zueinander angeordnet sind,
Figur 5 eine perspektivische Draufsicht auf eine Anschlussseite der Schalldämm-Vorrichtung, wobei die Anschlussseite mehrere Anschlüsse aufweist, die entsprechend einer Anschluss-Matrix zueinander angeordnet sind,
Figur 6 eine perspektivische Ansicht auf Anschlüsse der Anschlussseite und Kopplungsanschlüsse auf der Kopplungsseite der erfindungsgemäßen Schalldämm-Vorrichtung,
Figur 7 eine perspektivische Ansicht auf eine Schalldämm-Vorrichtung, bei welcher Schalldämm-Kanäle, welche die Anschlüsse mit den Kopplungsanschlüssen strömungsverbinden, geradlinig verlaufend ausgebildet sind,
Figur 8 eine perspektivische Ansicht auf eine Schalldämm-Vorrichtung, bei welcher die Schalldämm-Kanäle auskreuzend verlaufen,
Figur 9 eine perspektivische Ansicht auf eine Schalldämm-Vorrichtung, bei welcher die Anschluss-Matrix und die Kopplungs-Matrix verdreht zueinander ausgerichtet und angeordnet sind,
Figur 10 verschiedene Schnittansichten für die Schalldämm-Vorrichtung aus Figur 9,
Figur 11 eine perspektivische Ansicht auf eine weitere Schalldämm-Vorrichtung, bei welcher die Anschluss-Matrix und die Kopplungs-Matrix verdreht zueinander ausgerichtet und angeordnet sind,
Figur 12 verschiedene Schnittansichten für die Schalldämm-Vorrichtung aus Figur 11,
Figur 13a eine Anschlussbelegung für die Anschlussseite der Schalldämm-Vorrichtung, bei welcher die Anschluss-Matrix zu der Kopplungs-Matrix verdreht angeordnet ist,
Figur 13b eine Anschlussbelegung für die Anschlussseite der Schalldämm-Vorrichtung, bei welcher die Anschluss-Matrix und die Kopplungs-Matrix gleich ausgerichtet sind,
Figur 13c eine Anschlussbelegung für die Anschlussseite der Schalldämm-Vorrichtung, bei welcher die Anschluss-Matrix zu der Kopplungs-Matrix in eine andere Richtung verdreht angeordnet ist,
Figur 13d eine Anschlussbelegung für die Anschlussseite der Schalldämm-Vorrichtung, bei welcher die Anschlüsse und die Kopplungsanschlüsse gekreuzt miteinander verbunden sind,
Figur 14 eine Anschlussbelegung für die Kopplungsseite der Schalldämm-Vorrichtung,
Figur 15 eine Anschlussbelegung für die Geräteseite des Lüftungsgerätes, und
Figur 16 eine perspektivische Ansicht auf ein Lüftungsgerät mit mehreren Schalldämm-Vorrichtungen.

Die Figuren 1 und 2 zeigen in perspektivischer Ansicht ein erfindungsgemäßes Raumlüftungssystem 1 für beispielsweise Wohnräume. Das Raumlüftungssystem 1 weist ein Lüftungsgerät 2 und eine Schalldämm-Vorrichtung 3 auf, wobei Figur 1 den zusammengebauten Zustand des Raumlüftungssystems 1 zeigt, wohingegen in Figur 2 die Schalldämm-Vorrichtung 3 von dem Lüftungsgerät 2 demontiert und separiert dargestellt ist und Frontabdeckungen des Lüftungsgerätes 2 entfernt sind, um einen Einblick in das Innere des Lüftungsgerätes 2 zu geben. Das Lüftungsgerät 2 weist ein Gerätegehäuse 4 auf, in welchem zum Beispiel ein Filterelement 5 mit einer großen Filterfläche und einem geringen Druckverlust, ein Wärme-Rückgewinner 6 zur Rückgewinnung von Wärme aus einer einen Raum verlassenden Abluft und eine geräuschminimierte Ventilatoren-Einheit 7 untergebracht und aufgenommen sind. Alternativ zu dem Wärme-Rückgewinner 6 könnte auch ein Enthalpie-Rückgewinner verwendet werden, um Wärme und Feuchtigkeit aus der Abluft zurückzugewinnen. Wie der Figur 2 und der eine perspektivische Draufsicht auf das Lüftungsgerät 2 zeigenden Figur 3 zu entnehmen sind, weist das Gerätegehäuse 4 des Lüftungsgerätes 2 eine Gerätekopplungsseite 8 auf, welche in dem konkreten Ausführungsbeispiel die Oberseite des Gerätegehäuses 4 ist. Die Gerätekopplungsseite 8 weist eine Mehrzahl von Geräteanschlüssen 9, 10, 11 und 12 auf. Insgesamt sind auf der Gerätekopplungsseite 8 des Lüftungsgerätes 2 somit vier Geräteanschlüsse 9, 10, 11 und 12 ausgebildet, die der Führung von verschiedenen Luftarten dienen, wobei von den Luftarten eine Fortluft, eine Abluft, eine Außenluft und eine Zuluft umfasst sind. Konkret dient in dem gezeigten Ausführungsbeispiel der Geräteanschluss 9 der Fortluft, der Geräteanschluss 10 der Abluft, der Geräteanschluss 11 der Außenluft und der Geräteanschluss 12 der Zuluft. Dabei ist die Fortluft ein Luftstrom, welcher aus dem Lüftungsgerät 2 ins Freie geführt wird, die Abluft ein Luftstrom, welcher aus einem zu belüftenden Raum kommt und dem Lüftungsgerät 2 zugeführt wird, die Außenluft ein Luftstrom, welcher von außen unbehandelt dem Lüftungsgerät 2 zugeführt wird, und die Zuluft ein Luftstrom, welcher in dem Lüftungsgerät 2 behandelt wurde und in dem zu belüftenden Raum zugeführt wird. Die Geräteanschlüsse 9, 10, 11, 12 sind untereinander nach Art einer mathematischen 2x2-Matrix vorbestimmt angeordnet. Somit sind die Geräteanschlüsse 9, 10, 11, 12 untereinander nach einer Geräte-Matrix 14 angeordnet, die einer vorbestimmten Anschlussbelegungs-Matrix 15 entspricht. Dies bedeutet, dass das Gerätegehäuse 4 die Geräteanschlüsse 9, 10, 11, 12 aufweist, die wiederum nach einer vorbestimmten und festgelegten Anschlussbelegungs-Matrix angeordnet sind, wobei die Geräteanschlüsse 9, 10, 11, 12 damit entsprechend der Geräte-Matrix 14 auf der Gerätekopplungsseite 8 angeordnet sind. Entsprechend der vorstehenden Ausführungen werden über die Geräteanschlüsse 9, 10, 11, 12 verschiedene Luftströme zu dem Lüftungsgerät 2 geführt und von diesem weggeführt, wobei für die Behandlung der verschiedenen Luftströme innerhalb des Lüftungsgerätes 2 eine definierte Luftführung notwendig ist, die durch die Anschlussbelegungs-Matrix 15 entsprechend mit der vorgesehenen Luftart versorgt wird. Denn wie allgemein bekannt ist, sind innerhalb des Lüftungsgerätes 2 Luftkanäle ausgebildet, durch welche behandelte Luftströme (Zuluft und Fortluft) aus dem Lüftungsgerät 2 in den zu belüftenden Raum oder ins Freie geführt werden oder unbehandelte Luftströme (Außenluft und Abluft) dem Lüftungsgerät 2 vom Freien oder von dem zu belüftenden Raum zur Behandlung zugeführt werden. Die Anschlussbelegungs-Matrix 15 definiert folglich die vorgegebene Anordnung der vier verschiedenen Anschlussverbindungen von Fortluft, Abluft, Außenluft und Zuluft, wobei die Geräteanschlüsse 9, 10, 11, 12 entsprechend der allgemeinen Anschlussbelegungs-Matrix 15 zueinander mathematisch betrachtet nach Art einer 2x2-Matrix angeordnet sind und damit bei dem Lüftungsgerät 2 nach der Geräte-Matrix 14 angeordnet sind. Für die Fortluft ist der Geräteanschluss 9 vorgesehen, für die Abluft ist der Geräteanschluss 10 vorgesehen, für die Außenluft ist der Geräteanschluss 11 vorgesehen, und für die Zuluft ist der Geräteanschluss 12 vorgesehen.

In den Figuren 4 bis 9 und 11 ist die Schalldämm-Vorrichtung 3 in verschiedenen Ansichten für unterschiedliche Ausgestaltungen gezeigt. Die Schalldämm-Vorrichtung 3 weist ein kastenförmiges Gehäuse 16 auf, wobei auch andere Gestaltungen für die Schalldämm-Vorrichtung 3 denkbar sind. In dem dargestellten Ausführungsbeispiel weist die Schalldämm-Vorrichtung 3 eine Breite und Tiefe wie das Lüftungsgerät 2 auf, wodurch das Lüftungsgerät 2 und die Schalldämm-Vorrichtung 2 kompakt als das Raumlüftungssystem 1 ausgebildet sind, wenn die Schalldämm-Vorrichtung 3 auf das Lüftungsgerät 2 aufmontiert ist. Die Figur 4 zeigt eine Unteransicht auf eine Kopplungsseite 17 der Schalldämm-Vorrichtung 3, wohingegen die Figur 5 eine Draufsicht auf eine der Kopplungsseite 17 gegenüberliegende Anschlussseite 18 der Schalldämm-Vorrichtung 3 zeigt. Dabei ist die Kopplungsseite 17 der Schalldämm-Vorrichtung 3 mit der Gerätekopplungsseite 8 des Lüftungsgerätes 2 koppelbar, wie es Figur 1 beispielsweise zeigt. Denkbar ist es auch, dass die Kopplungsseite 17 der Schalldämm-Vorrichtung 3 mit einer Anschlussseite 18 einer anderen Schalldämm-Vorrichtung 3 gekoppelt ist, wie es beispielsweise in Figur 16 gezeigt ist. In Zusammenschau der Figuren 4 bis 9 und 11 ist zu erkennen, dass die Kopplungsseite 17 eine Mehrzahl von Kopplungsanschlüssen 19, 20, 21 und 22 aufweist, wobei ferner auch die Anschlussseite 18 eine Mehrzahl von Anschlüssen 23, 24, 25 und 26 aufweist. Dabei ist die Anzahl der Kopplungsanschlüsse 19, 20, 21, 22 gleich der Anzahl der Anschlüsse 23, 24, 25, 26, wobei die Anzahl der Geräteanschlüsse 9, 10, 11, 12 gleich der Anzahl der Kopplungsanschlüsse 19, 20, 21, 22 ist. Die Anschlüsse 23, 24, 25, 26 sind untereinander nach einer Anschluss-Matrix 27 angeordnet. Ebenso sind die Kopplungsanschlüsse 19, 20, 21, 22 untereinander nach einer Kopplungs-Matrix 28 angeordnet. Folglich sind auch die Kopplungsanschlüsse 19, 20, 21, 22 sowie die Anschlüsse 23, 24, 25, 26 untereinander nach Art einer 2x2-Matrix vorbestimmt angeordnet. In der Figur 5 ist lediglich allgemein gezeigt, dass die Anschlüsse 23, 24, 25, 26 nach der Anschluss-Matrix 27 angeordnet sind, die sich an der Anschlussbelegungs-Matrix 15 orientiert, wenn die Schalldämm-Vorrichtung 3 auf das Lüftungsgerät 2 aufgesetzt ist und die Kopplungsanschlüsse 19, 20, 21, 22 mit den Geräteanschlüssen 9, 10, 11, 12 strömungsverbunden sind. Dabei ist die Anordnung der Anschlüsse 23, 24, 25, 26 entsprechend der Anschluss-Matrix 27 in Bezug auf die Kopplungsmatrix 28 gemäß der vorliegenden Erfindung variabel, denn erfindungsgemäß unterscheidet sich die Anschlussbelegung der Anschlüsse 23, 24, 25, 26 auf der Anschlussseite 18 für die verschiedenen Luftarten von der Anschlussbelegung der Kopplungsanschlüsse 19, 20, 21, 22 auf der Kopplungsseite 17.

In der Figur 6 sind die auf der Anschlussseite 18 angeordneten Anschlüsse 23, 24, 25, 26 und die auf der Kopplungsseite 17 angeordneten Kopplungsanschlüsse 19, 20, 21, 22 in einer perspektivischen Darstellung gezeigt, wobei die Anschlüsse 23, 24, 25, 26 entsprechend der Anschluss-Matrix 27 und die Kopplungsanschlüsse 19, 20, 21, 22 entsprechend der Kopplungs-Matrix 28 angeordnet sind. Jedem Anschluss 23, 24, 25, 26 ist ein Kopplungsanschluss 19, 20, 21, 22 zugeordnet, wie es die Linien 39, 40, 41, 42 in Figur 6 zeigen. Dabei erfolgt die Zuordnung nicht willkürlich, sondern orientiert sich an einer Distanz 43, welche zwischen einem betrachteten Anschluss, wie zum Beispiel Anschluss 24, und dem diesen Anschluss 24 zugeordneten Kopplungsanschluss 20 am kürzesten ist, denn zu allen anderen Kopplungsanschlüssen 19, 21, 22 wäre die Distanz zu dem betrachteten Anschluss 24 nicht die kürzeste Distanz 43, sondern größer als die kürzeste Distanz 43. Die kürzeste Distanz 43 ist folglich maßgebend für die Zuordnung der Anschlüsse 23, 24, 25, 26 zu den Kopplungsanschlüssen 19, 20, 21, 22.

Die Figur 7 zeigt eine Ausführung, bei welcher die auf diese Weise den Anschlüssen 23, 24, 25, 26 zugeordneten Kopplungsanschlüsse 19, 20, 21, 22 über einen jeweiligen Schalldämm-Kanal 29, 30, 31, 32 miteinander verbunden sind. Die Schalldämm-Kanäle 29, 30, 31, 32 verlaufen dabei geradlinig von der Anschlussseite 18 zu der Kopplungsseite 17, so dass die Anschlussbelegung auf der Kopplungsseite 17 der Anschlussbelegung auf der Anschlussseite 18 entspricht, was aus der Praxis bekannt ist. Somit verlaufen die Schalldämm-Kanäle 29, 30, 31, 32 in Bezug auf eine von der Anschlussseite 18 zu der Kopplungsseite 17 verlaufende Achse 35 geradlinig und parallel zueinander, wodurch die Kopplungs-Matrix 28 identisch zu der Anschluss-Matrix 27 ausgerichtet ist. Mit Bezug auf Figur 7 ist also ein Ausführungsbeispiel gezeigt, bei welchem die Luftführung 34 geradlinig verlaufende Schalldämm-Kanäle 29, 30, 31, 32 aufweist. Dementsprechend entspricht die Anschlussbelegung auf der Kopplungsseite 17 und der Anschlussseite 18 der Anschlussbelegungsmatrix 15, so dass für die Fortluft der Geräteanschluss 9 mit dem Kopplungsanschluss 19 verbunden ist, für die Abluft der Geräteanschluss 10 mit dem Kopplungsanschluss 20 verbunden ist, für die Außenluft der Geräteanschluss 11 mit dem Kopplungsanschluss 21 verbunden ist, und für die Zuluft der Geräteanschluss 12 mit dem Kopplungsanschluss 22 verbunden ist. Entsprechend werden Fortluft über den Kopplungsanschluss 19 und den Anschluss 23, Abluft über den Kopplungsanschluss 20 und den Anschluss 24, Außenluft über den Kopplungsanschluss 21 und den Anschluss 25, und Zuluft über den Kopplungsanschluss 22 und den Anschluss 26 gefördert. Bei dem in Figur 7 gezeigten Ausführungsbeispiel unterscheidet sich die Anschlussbelegung auf der Anschlussseite 18 nicht von der Anschlussbelegung auf der Kopplungsseite 17.

Erfindungsgemäß ist aber vorgesehen, dass sich die Anschlussbelegung auf der Anschlussseite 18 von der Anschlussbelegung auf der Kopplungsseite 17 unterscheidet, um eine gewünschte Flexibilität zu erzielen. Erreicht wird dies dadurch, dass wenigstens einer der Anschlüsse 23, 24, 25, 26 mit einem der Kopplungsanschlüsse 19, 20, 21, 22 verbunden ist, welcher zu dem Kopplungsanschluss 19, 20, 21, 22, welcher dem wenigstens einen Anschluss 23, 24, 25, 26 zugeordnet ist (siehe Figur 6), benachbart angeordnet ist. Mit Bezug auf Figur 6 bedeutet dies, dass der Anschluss 24 und der Kopplungsanschluss 20 einander zugeordnet sind, da zwischen ihnen die kürzeste Distanz 43 vorliegt, denn zwischen dem Anschluss 24 und dem Kopplungsanschluss 19 würde die Distanz größer sein. Dabei liegt die kürzeste Distanz 43 immer zwischen einem Anschluss und einem auf der gegenüberliegenden Kopplungsseite 17 angeordneten Kopplungsanschluss vor, also einem Kopplungsanschluss, welcher senkrecht oder lotrecht zu dem betrachteten Anschluss liegend angeordnet ist. Benachbart zu dem zugeordneten Kopplungsanschluss 20 sind folglich die Kopplungsanschlüsse 19, 21 und 23, mit denen der Anschluss 24 erfindungsgemäß verbunden sein kann.

Um Unterschiede zwischen verschiedenen Ausführungsbeispielen besser zu verdeutlichen, wird nachstehend die Nummerierung der Anschlüsse 23, 24, 25, 26 für die jeweiligen Luftarten beibehalten, so dass der Anschluss 23 der Fortluft, der Anschluss 24 der Abluft, der Anschluss 25 der Außenluft und der Anschluss 26 der Zuluft zugewiesen sind.

In Figur 8 ist in perspektivischer Ansicht eine Schalldämm-Vorrichtung 3 gezeigt, bei welcher die Schalldämm-Kanäle 29, 30, 31, 32 auskreuzend verlaufen. Dabei sind alle Anschlüsse 23, 24, 25, 26 mit Kopplungsanschlüsse 19, 20, 21, 22 verbunden, welche jeweils zu dem zugeordneten Kopplungsanschluss benachbart angeordnet sind. Die Anschlüsse 23, 24, 25, 26 sind folglich nicht mit den senkrecht zu ihnen auf der Kopplungsseite 17 angeordneten Kopplungsanschlüssen 19, 20, 21, 22 verbunden, sondern mit den Kopplungsanschlüssen 19, 20, 21, 22, die benachbart zu den ihnen zugeordneten und senkrecht zu den jeweiligen Anschlüssen 23, 24, 25, 26 liegenden Kopplungsanschlüssen 19, 20, 21, 22 angeordnet sind. Dementsprechend verlaufen die Schalldämm-Kanäle 29, 30, 31, 32 nicht mehr wie in dem Ausführungsbeispiel der Figur 7 geradlinig, sondern gekrümmt von der Anschlussseite 18 zur Kopplungsseite 17. Dabei kreuzen sich die Schalldämm-Kanäle 29 und 31 und die Schalldämm-Kanäle 30 und 32 mit Bezug auf ihre Erstreckungsrichtung 44. Es werden somit Anschlüsse 23, 24, 25, 26 mit Kopplungsanschlüssen 19, 20, 21, 22 verbunden, die gespiegelt zu den Anschlüssen 23, 24, 25, 26 angeordnet sind.

Folglich sind in Figur 8 die zwei Anschlüsse 23 und 24 über die Schalldämm-Kanäle 29 und 31 mit den zwei Kopplungsanschlüssen 19 und 20 verbunden, wobei die zwei Kopplungsanschlüsse 19 und 20 in ihrer Kopplungs-Matrix 28 spiegelbildlich zu den in ihrer Anschluss-Matrix 27''' angeordneten Anschlüssen 29 und 31 angeordnet sind. Dementsprechend ergibt sich hierfür eine wie in den Figuren 8 und 13d gezeigte Anschluss-Matrix 27''', die sich von der Anschluss-Matrix 27 (siehe zum Beispiel Figur 13b) mit geradlinig verlaufenden Schalldämm-Kanälen 29, 30, 31, 32 unterscheidet. Bei dem in Figur 8 gezeigten Ausführungsbeispiel verläuft der Schalldämmkanal 29 parallel zu dem Schalldämmkanal 30, wobei auch der Schalldämm-Kanal 31 parallel zu dem Schalldämmkanal 32 verläuft. Für das in Figur 8 gezeigte Ausführungsbeispiel ist es in Abwandlung auch denkbar, dass der Anschluss 23 mit dem Kopplungsanschluss 21 und der Anschluss 25 mit dem Kopplungsanschluss 19 jeweils über einen geradlinig verlaufenden Schalldämm-Kanal verbunden sind. Gemäß einer noch anderen Alternative können sich die Schalldämm-Kanäle 29, 30, 31, 32 auch überkreuzen, so dass die Kopplungsanschlüsse 19, 20, 21, 22 mit überkreuz liegend angeordneten Anschlüssen 23, 24, 25, 26 verbunden sein können.

Wie bereits ausgeführt wurde, ist jeder Kopplungsanschluss 19, 20, 21, 22 auf der Kopplungsseite 17 mit einem Anschluss 23, 24, 25, 26 auf der Anschlussseite 18 über einen jeweiligen Schalldämm-Kanal 29, 30, 31 und 32 strömungsverbunden. Die Schalldämm-Kanäle 29, 30, 31, 32 sind zur Lärmminderung mit einem schalldämmenden Material 33 ummantelt, wobei es auch denkbar ist, dass alternativ oder zusätzlich zur Ummantelung ein schalldämmendes Material 33 das Gehäuse 16 der Schalldämm-Vorrichtung 3 ausfüllt, wie es beispielsweise in den Figuren 10 und 12 für verschiedene Schnittansichten gezeigt ist. Bei allen Ausführungsbeispielen verbindet der Schalldämm-Kanal 29 den Kopplungsanschluss 19 auf der Kopplungsseite 17 mit dem Anschluss 23 auf der Anschlussseite 18, der Schalldämm-Kanal 30 den Kopplungsanschluss 20 auf der Kopplungsseite 17 mit dem Anschluss 24 auf der Anschlussseite 18, der Schalldämm-Kanal 31 den Kopplungsanschluss 21 auf der Kopplungsseite 17 mit dem Anschluss 25 auf der Anschlussseite 18, und der Schalldämm-Kanal 32 den Kopplungsanschluss 22 auf der Kopplungsseite 17 mit dem Anschluss 26 auf der Anschlussseite 18. Folglich dient der Anschluss 23 der Fortluft, der Anschluss 24 dient der Abluft, der Anschluss 25 dient der Außenluft, und der Anschluss 26 dient der Zuluft. Die Schalldämm-Kanäle 29, 30, 31, 32 bilden dabei eine Luftführung 34 von der Anschlussseite 18 zu der Kopplungsseite 17 der Schalldämm-Vorrichtung 3 aus, wobei erfindungsgemäß die Luftführung 34 derart ausgebildet ist, dass sich die Anschlussbelegung auf der Anschlussseite 18 von der Anschlussbelegung auf der Kopplungsseite 17 unterscheidet.

In Figur 8 wurde ein erstes Ausführungsbeispiel für die erfindungsgemäße Schalldämm-Vorrichtung 3 gezeigt, bei welchem die Luftführung 34 einer bestimmten Einbausituation des Lüftungsgerätes 2 gerecht wird. Die Luftführung 34 kann aber auch noch anders ausgeführt sein, worauf nachstehend mit Bezug auf die Figuren 9 bis 12 eingegangen wird, wobei die Figuren 9 und 10 eine von der geradlinigen Luftführung 34 (siehe Figur 7) abweichende Variante und die Figuren 11 und 12 eine andere von der geradlinigen Luftführung 34 abweichende Variante zeigen.

Die Figuren 9 und 10 zeigen ein Ausführungsbeispiel, bei welchem die Geräte-Matrix 14 und die Kopplungs-Matrix 28 die wie in den Figuren 3 und 4 gezeigte Anordnung aufweisen, so dass für die Fortluft der Geräteanschluss 9 mit dem Kopplungsanschluss 19 verbunden ist, für die Abluft der Geräteanschluss 10 mit dem Kopplungsanschluss 20 verbunden ist, für die Außenluft der Geräteanschluss 11 mit dem Kopplungsanschluss 21 verbunden ist, und für die Zuluft der Geräteanschluss 12 mit dem Kopplungsanschluss 22 verbunden ist. In der Figur 9 sind die Schalldämm-Kanäle 29, 30, 31, 32 gestrichelt eingezeichnet, woraus ersichtlich ist, dass die Schalldämm-Kanäle 29, 30, 31, 32 nicht geradlinig, sondern mit Bezug auf die Anschlussseite 18 und die Kopplungsseite 17 schräg unter einem bestimmten Winkel 36 verlaufend ausgebildet sind, wie es exemplarisch in Figur 10 für den Schalldämm-Kanal 29 eingezeichnet ist. Die Figur 10 zeigt in ihrem Zentrum die Anschlussseite 18 der Schalldämm-Vorrichtung 3, wobei Schnittlinien A-A, B-B, C-C und D-D eingezeichnet sind. Die entsprechenden Schnitte sind dann in Figur 10 rund um die zentrale Draufsicht auf die Anschlussseite 18 gezeigt. Die schrägen Verläufe der Schalldämm-Kanäle 29, 30, 31, 32 sind ein Ergebnis der Ausrichtung der Anschlussbelegung auf der Anschlussseite 18 der Schalldämm-Vorrichtung 3, die sich von der in Figur 7 gezeigten Ausrichtung unterscheidet. Obgleich die Anordnung der Anschlüsse 23, 24, 25, 26 nach einer 2x2-Matrix erfolgt, ist die in Figur 9 gezeigte Anschluss-Matrix 27' auf der Anschlussseite 18 in Bezug auf die Kopplungs-Matrix 28 auf der Kopplungsseite 17 verdreht ausgerichtet und angeordnet. Insbesondere ist die Anschluss-Matrix 27' auf der Anschlussseite 18 zu der Kopplungs-Matrix 28 auf der Kopplungsseite 17 um mehr als 45° verdreht angeordnet. In dem konkreten Beispiel, welches in den Figuren 9 und 10 gezeigt ist, ist die Anschluss-Matrix 27' auf der Anschlussseite 18 zu der Kopplungs-Matrix 28 auf der Kopplungsseite 17 um 90° verdreht angeordnet, so dass die Anschluss-Matrix 27' zu der Kopplungs-Matrix 28 mit Bezug auf die Achse 35 im Uhrzeigersinn verdreht angeordnet ist. Folglich ist auch die Luftführung 34 mit Bezug auf die sich von der Anschlussseite 18 zu der Kopplungsseite 17 erstreckende Achse 35 im Uhrzeigersinn 37 (siehe Figur 13a) drehend ausgebildet. Entsprechend ist jeder Schalldämm-Kanal 29, 30, 31, 32 zwischen einem entsprechenden Anschluss 23, 24, 25, 26 auf der Anschlussseite 18 und einem zugeordneten Kopplungsanschluss 19, 20, 21, 22 auf der Kopplungsseite 17 mit Bezug auf die Anschlussseite 18 und die Kopplungsseite 17 verdreht oder zumindest schräg unter dem Winkel 36 verlaufend ausgebildet. Mit Hilfe der in den Figuren 9 und 10 gezeigten Ausgestaltung befindet sich die "Zuluft links", was allein durch die Ausrichtung der Anschluss-Matrix 27' der Schalldämm-Vorrichtung 3 berücksichtigt ist, wobei diese Anschlussbelegung auch nochmals in der Figur 13a für die Anschlussseite 18 gezeigt ist.

Die Figuren 11 und 12 zeigen beispielhaft eine Ausführung für eine "Zuluft rechts". Hierbei weisen ebenfalls die Geräte-Matrix 14 und die Kopplungs-Matrix 28 die wie in den Figuren 3 und 4 gezeigte Anordnung auf, so dass für die Fortluft der Geräteanschluss 9 mit dem Kopplungsanschluss 19 verbunden ist, für die Abluft der Geräteanschluss 10 mit dem Kopplungsanschluss 20 verbunden ist, für die Außenluft der Geräteanschluss 11 mit dem Kopplungsanschluss 21 verbunden ist, und für die Zuluft der Geräteanschluss 12 mit dem Kopplungsanschluss 22 verbunden ist. In der Figur 11 sind auch wiederum die Schalldämm-Kanäle 29, 30, 31, 32 gestrichelt eingezeichnet, woraus ersichtlich ist, dass die Schalldämm-Kanäle 29, 30, 31, 32 nicht geradlinig, sondern mit Bezug auf die Anschlussseite 18 und die Kopplungsseite 17 schräg unter einem bestimmten Winkel 36 verlaufend ausgebildet sind, wie es exemplarisch in Figur 12 für den Schalldämm-Kanal 31 eingezeichnet ist. Die Figur 12 zeigt in ihrem Zentrum die Anschlussseite 18 der Schalldämm-Vorrichtung 3, wobei Schnittlinien A-A, B-B, C-C und D-D eingezeichnet. Die entsprechenden Schnitte sind in Figur 12 rund um die zentrale Draufsicht auf die Anschlussseite 18 gezeigt. Die schrägen Verläufe der Schalldämm-Kanäle 29, 30, 31, 32 sind auch hier das Ergebnis der Ausrichtung der Anschlussbelegung auf der Anschlussseite 18 der Schalldämm-Vorrichtung 3, die sich von der in Figur 7 gezeigten Ausrichtung unterscheidet. Obgleich die Anordnung der Anschlüsse 23, 24, 25, 26 untereinander gemäß einer 2x2-Matrix erfolgt, ist die in Figur 11 gezeigte Anschluss-Matrix 27" auf der Anschlussseite 18 in Bezug auf die Kopplungs-Matrix 28 auf der Kopplungsseite 17 verdreht ausgerichtet und angeordnet. Insbesondere ist die Anschluss-Matrix 27" auf der Anschlussseite 18 zu der Kopplungs-Matrix 28 auf der Kopplungsseite 17 auch wieder um 90° verdreht angeordnet, wobei aber hier die Anschluss-Matrix 27" zu der Kopplungs-Matrix 28 mit Bezug auf die Achse 35 entgegen dem Uhrzeigersinn 38 verdreht angeordnet ist. Folglich ist auch die Luftführung 34 mit Bezug auf die sich von der Anschlussseite 18 zu der Kopplungsseite 17 erstreckende Achse 35 entgegen dem Uhrzeigersinn 38 (siehe Figur 13c) drehend ausgebildet. Entsprechend ist jeder Schalldämm-Kanal 29, 30, 31, 32 zwischen einem entsprechenden Anschluss 23, 24, 25, 26 auf der Anschlussseite 18 und einem zugeordneten Kopplungsanschluss 19, 20, 21, 22 auf der Kopplungsseite 17 mit Bezug auf die Anschlussseite 18 und die Kopplungsseite 17 verdreht oder zumindest schräg unter dem Winkel 36 verlaufend ausgebildet. Mit Hilfe der in den Figuren 11 und 12 gezeigten Ausgestaltung wird eine "Zuluft rechts" allein durch die Ausrichtung der Anschluss-Matrix 27" der Schalldämm-Vorrichtung 3 berücksichtigt, wobei diese Anschlussbelegung auch nochmals in der Figur 13c für die Anschlussseite 18 gezeigt ist.

Das modulare Konzept und die Variabilität durch die erfindungsgemäße Schalldämm-Vorrichtung 3 geht besonders deutlich aus der Zusammenschau der Figuren 13a bis 13d, 14 und 15 hervor. Die Anschlussbelegung auf der Gerätekopplungsseite 8 in Form der Geräte-Matrix 14 ist in Figur 15 gezeigt und für das Lüftungsgerät 2 immer identisch und unabhängig vom Einbauort des Lüftungsgerätes 2. Die Anschlussbelegung auf der Kopplungsseite 17 der Schalldämm-Vorrichtung 3 in Form der Kopplungs-Matrix 28 ist in Figur 14 gezeigt und entspricht bei Verwendung einer einzigen Schalldämm-Vorrichtung 3 bei dem Lüftungsgerät 2 der in Figur 14 gezeigten Anordnung der Kopplungsanschlüsse 19, 20, 21, 22, wobei die Schalldämm-Vorrichtung 3 mit ihren Kopplungsanschlüssen 19, 20, 21, 22 nach Art eines Lego-Steins auf das Lüftungsgerät 2 aufgesetzt und mit diesem verbunden wird, so dass die Kopplungsanschlüsse 19, 20, 21, 22 mit den Geräteanschlüssen 9, 10, 11, 12 strömungsverbunden sind. Dabei ist die Ausrichtung und Anordnung der Anschlüsse 23, 24, 25, 26 der Anschluss-Matrix 27, 27', 27", 27''' auf der Anschlussseite 18 der Schalldämm-Vorrichtung ist variabel gestaltbar, wie vorstehend dargelegt wurde, weshalb sich auch verschiedenste Ausgestaltungen ergeben, von denen vier Möglichkeiten beispielhaft in den Figuren 13a bis 13d gezeigt sind, welche die Anschlussseite 18 der Schalldämm-Vorrichtung 3 zeigen. Entsprechend den gezeigten Ausgestaltungen besteht die Möglichkeit, das Lüftungsgerät 2 mit einer Schalldämm-Vorrichtung 3 mit geraden Schalldämm-Kanälen 29, 30, 31, 32 zu kombinieren, wie es in der Figur 13b (siehe hierzu auch Figur 7) für die Anschluss-Matrix 27 gezeigt ist. Es bestehen aber auch die Möglichkeiten, das Lüftungsgerät 2 mit einer Schalldämm-Vorrichtung 3 mit einer Anschluss-Matrix 27' (siehe Figuren 13a, 9 und 10), die im Vergleich zu der Anschluss-Matrix 27 um 90° im Uhrzeigersinn verdreht angeordnet ist, oder mit einer Anschluss-Matrix 27" (siehe Figuren 13c, 11 und 12), die im Vergleich zu der Anschluss-Matrix 27 um 90° entgegen dem Uhrzeigersinn verdreht angeordnet ist, zu kombinieren. In jedem der beiden Fälle, die in den Figuren 13a und 13c gezeigt sind, führt eine verdrehte Anordnung der Anschluss-Matrix 27 dazu, dass jeder Schalldämm-Kanal 29, 30, 31, 32 zwischen einem entsprechenden Anschluss 23, 24, 25, 26 auf der Anschlussseite 18 und einem zugeordneten Kopplungsanschluss 19, 20, 21, 22 auf der Kopplungsseite 17 mit Bezug auf die Anschlussseite 18 und die Kopplungsseite 17 schräg unter einem bestimmten Winkel 36 und/oder verdreht verlaufend ausgebildet ist. Entsprechend ist die Luftführung 34 mit Bezug auf eine sich von der Anschlussseite 18 zu der Kopplungsseite 18 erstreckende Achse 35 im Uhrzeigersinn 37 oder entgegen dem Uhrzeigersinn 38 drehend ausgebildet ist. Die Anschlussbelegung und die Anordnung der Anschlüsse 23, 24, 25, 26 zueinander und untereinander entspricht dabei Anschlussbelegung auf der Kopplungsseite 17, wobei aber die Anschlussbelegung bzw. die Anschluss-Matrix 27' und 27" in Bezug zu der Kopplungs-Matrix 28 verdreht ausgerichtet ist. Hingegen ist es durch Verwendung der Ausführung der Schalldämm-Vorrichtung 3 gemäß den Figuren 13d und 8 möglich, eine andere Anschlussbelegung auf der Anschlussseite 18 zu realisieren, wie der Vergleich der Figuren 13a bis 13d zeigt.

Figur 16 verdeutlicht nochmals die Modularität und Flexibilität, die durch die erfindungsgemäße Schalldämm-Vorrichtung 3 realisiert ist, um verschiedenen Einbausituationen gerecht zu werden, ohne dabei Änderungen am konstruktiven Aufbau des Lüftungsgerätes 2 und insbesondere der Anschlussbelegung des Lüftungsgerätes 2 vornehmen zu müssen, denn die vorbestimmten Anschlussbelegungs-Matrix 15 für verschiedene Luftarten bleibt an dem Lüftungsgerät 2 unverändert, wohingegen je nach Ausgestaltung der Schalldämm-Vorrichtung 3 eine gewünschte Anschlussbelegung auf der Anschlussseite 18 des Schalldämm-Vorrichtung 3 realisierbar ist. Zur Realisierung einer gewünschten Anschlussbelegung auf der Anschlussseite 18 können auch mehr als eine Schalldämm-Vorrichtung 3 in Kombination mit dem Lüftungsgerät 2 verwendet werden, wie es in Figur 16 gezeigt ist. Denn sofern ausreichend Einbauhöhe vorhanden ist, können entsprechend viele Schalldämm-Vorrichtungen 3 übereinander gestapelt angeordnet werden, wobei für die einzelnen Schalldämm-Vorrichtungen 3 verschiedene Anschlussbelegungen entsprechend der in den Figuren 13a bis 13d gezeigten Anschluss-Matrizen 27, 27', 27", 27''' verwendet werden können.

Zusammenfassend ist die vorliegende Erfindung die Schalldämm-Vorrichtung 3 gerichtet, bei welcher die Kopplungsseite 17 mehrere Kopplungsanschlüsse und die Anschlussseite 18 mehrere Anschlüsse aufweisen. Die Kopplungsanschlüsse sind nach einer Kopplungs-Matrix angeordnet und die Anschlüsse sind nach einer Anschluss-Matrix angeordnet, so dass sich Anschlüsse auf der Anschlussseite und Kopplungsanschlüsse auf der Kopplungsseite gegenüberliegend angeordnet. Erfindungsgemäß ist ein Anschluss auf der Anschlussseite mit einem Kopplungsanschluss über einen Schalldämm-Kanal strömungsverbunden, der benachbart zu dem Kopplungsanschluss angeordnet ist, welcher dem Anschluss auf der Anschlussseite gegenüberliegend angeordnet ist, so dass die Anschlussbelegung der Anschlüsse auf der Anschlussseite für verschiedene Luftarten von der Anschlussbelegung der Kopplungsanschlüsse auf der Kopplungsseite für die verschiedenen Luftarten verschieden ist.

## Patentansprüche

1. Schalldämm-Vorrichtung (3) eines Raumlüftungssystems (1), aufweisend ein Gehäuse (16), in welchem ein schalldämmendes Material (33) angeordnet ist und welches eine Kopplungsseite (17) und eine der Kopplungsseite (17) gegenüberliegende Anschlussseite (18) aufweist,
wobei die Kopplungsseite (17) eine Mehrzahl von mit Geräteanschlüssen eines Lüftungsgerätes strömungsverbindbaren Kopplungsanschlüssen (19, 20, 21, 22) und die Anschlussseite (18) eine Mehrzahl von Anschlüssen (23, 24, 25, 26) aufweist,
wobei die Anzahl der Kopplungsanschlüsse (19, 20, 21, 22) gleich der Anzahl der Anschlüsse (23, 24, 25, 26) ist, und
wobei jeder Anschluss (23, 24, 25, 26) der Anschlussseite (18) mit wenigstens einem Kopplungsanschluss (19, 20, 21, 22) der Kopplungsseite (17) mit Hilfe eines Schalldämm-Kanals (29, 30, 31, 32) strömungsverbunden ist,
wobei ein jeweiliger Schalldämm-Kanal (29, 30, 31, 32) mit dem schalldämmenden Material (33) ummantelt ist und/oder das schalldämmende Material (33) das Gehäuse (16) der Schalldämm-Vorrichtung (3) ausfüllt,
**dadurch gekennzeichnet, dass** die Anschlüsse (23, 24, 25, 26) auf der Anschlussseite (18) nach einer Anschluss-Matrix (27', 27", 27''') und die Kopplungsanschlüsse (19, 20, 21, 22) auf der Kopplungsseite (17) nach einer Kopplungs-Matrix (28) angeordnet sind, wobei einem jeden Anschluss (23, 24, 25, 26) ein in kürzester Distanz (43) zu sich selbst angeordneter Kopplungsanschluss (19, 20, 21, 22) zugeordnet ist, und wobei wenigstens einer der Anschlüsse (23, 24, 25, 26) mit einem der Kopplungsanschlüsse (19, 20, 21, 22) verbunden ist, welcher zu dem Kopplungsanschluss (19, 20, 21, 22), welcher dem wenigstens einen Anschluss (23, 24, 25, 26) zugeordnet ist, benachbart angeordnet ist, so dass eine Anschlussbelegung der Anschlüsse (23, 24, 25, 26) auf der Anschlussseite (18) für verschiedene, Fortluft, Abluft, Außenluft sowie Zuluft aufweisende Luftarten von der Anschlussbelegung der Kopplungsanschlüsse (19, 20, 21, 22) der Kopplungsseite (17) für die verschiedenen Luftarten verschieden ist.

2. Schalldämm-Vorrichtung (3) nach Anspruch 1, **dadurch gekennzeichnet, dass** wenigstens zwei Schalldämm-Kanäle (29, 30, 31, 32) innerhalb des Gehäuses (16) parallel zueinander verlaufend ausgebildet sind.

3. Schalldämm-Vorrichtung (3) nach Anspruch 1 oder 2,
**dadurch gekennzeichnet, dass** wenigstens zwei Schalldämm-Kanäle (29, 30, 31, 32) innerhalb des Gehäuses (16) sich in ihrer Erstreckungsrichtung (44) kreuzend verlaufend ausgebildet sind.

4. Schalldämm-Vorrichtung (3) nach Anspruch 1 oder 2, **dadurch gekennzeichnet, dass** wenigstens zwei Anschlüsse (23, 24, 25, 26) über einen jeweiligen Schalldämm-Kanal (29, 30, 31, 32) mit zwei Kopplungsanschlüssen (19, 20, 21, 22) verbunden sind, die in ihrer Kopplungs-Matrix (28) zu den entsprechend der Anschluss-Matrix (27', 27", 27''') angeordneten wenigstens zwei Anschlüssen (23, 24, 25, 26) spiegelbildlich angeordnet sind.

5. Schalldämm-Vorrichtung (3) nach Anspruch 1, **dadurch gekennzeichnet, dass** die Anschlüsse (23, 24, 25, 26) der Anschluss-Matrix (27', 27") und die Kopplungsanschlüsse (19, 20, 21, 22) der Kopplungs-Matrix (28) jeweils nach einer vorbestimmten Anschlussbelegungs-Matrix (15) für verschiedene Luftarten angeordnet sind, wobei die Anschluss-Matrix (27', 27") auf der Anschlussseite (18) zu der Kopplungs-Matrix (28) auf der Kopplungsseite (17) verdreht angeordnet ist.

6. Schalldämm-Vorrichtung (3) nach Anspruch 5, **dadurch gekennzeichnet, dass** die Anschluss-Matrix (27', 27") auf der Anschlussseite (18) zu der Kopplungs-Matrix (28) auf der Kopplungsseite (17) mit Bezug auf eine sich von der Anschlussseite (18) zu der Kopplungsseite (17) erstreckende Achse (35) um 90° verdreht angeordnet ist.

7. Schalldämm-Vorrichtung (3) nach Anspruch 5 oder 6,
**dadurch gekennzeichnet, dass** ein jeweiliger Schalldämm-Kanal (29, 30, 31, 32) zwischen einem entsprechenden Anschluss (23, 24, 25, 26) auf der Anschlussseite (18) und einem zugeordneten Kopplungsanschluss (19, 20, 21, 22) auf der Kopplungsseite (17) mit Bezug auf die Anschlussseite (18) und die Kopplungsseite (17) schräg unter einem bestimmten Winkel (36) verlaufend ausgebildet ist.

8. Schalldämm-Vorrichtung (3) nach Anspruch 1, **dadurch gekennzeichnet, dass** ein jeweiliger Schalldämm-Kanal (29, 30, 31, 32) zwischen einem entsprechenden Anschluss (23, 24, 25, 26) auf der Anschlussseite (18) und einem zugeordneten Kopplungsanschluss (19, 20, 21, 22) auf der Kopplungsseite (17) mit Bezug auf die Anschlussseite (18) und die Kopplungsseite (17) verdreht verlaufend ausgebildet ist.

9. Schalldämm-Vorrichtung (3) nach Anspruch 1, **dadurch gekennzeichnet, dass** die einen jeweiligen Anschluss (23, 24, 25, 26) mit einem zugeordneten Kopplungsanschluss (19, 20, 21, 22) strömungsverbindenden Schalldämm-Kanäle (29, 30, 31, 32) eine Luftführung (34) von der Anschlussseite (18) zu der Kopplungsseite (17) ausbilden, wobei die Luftführung (34) mit Bezug auf eine sich von der Anschlussseite (18) zu der Kopplungsseite (17) erstreckende Achse (35) im Uhrzeigersinn (37) oder entgegen dem Uhrzeigersinn (38) drehend ausgebildet ist.

10. Raumlüftungssystem (1) mit einem Lüftungsgerät (2) und wenigstens einer Schalldämm-Vorrichtung (3) nach Anspruch 1,
wobei das Lüftungsgerät (2) ein Gerätegehäuse (4) aufweist, in welchem wenigstens ein Filterelement (5), wenigstens ein Wärme-Rückgewinner (6) und eine Ventilatoren-Einheit (7) untergebracht sind, wobei das Gerätegehäuse (4) eine Gerätekopplungsseite (8) mit einer Mehrzahl von Geräteanschlüssen (9, 10, 11, 12) aufweist, welche gleich der Anzahl der Kopplungsanschlüsse (19, 20, 21, 22) ist, und wobei die Geräteanschlüsse (9, 10, 11, 12) untereinander nach einer Geräte-Matrix (14) angeordnet sind, die einer vorbestimmten Anschlussbelegungs-Matrix (15) für verschiedene Luftarten entspricht, wobei Kopplungsanschlüsse (19, 20, 21, 22) der Kopplungsseite (17) der wenigstens einen Schalldämm-Vorrichtung (3) mit den Geräteanschlüssen (9, 10, 11, 12) der Gerätekopplungsseite (8) des Lüftungsgerätes (2) strömungsverbunden sind.

11. Raumlüftungssystem (1) nach Anspruch 10, **dadurch gekennzeichnet, dass** die Kopplungsanschlüsse (19, 20, 21, 22) der wenigstens einen Schalldämm-Vorrichtung (3) und die Geräteanschlüsse (9, 10, 11, 12) des Lüftungsgerätes (2) zusammensteckbar ausgebildet sind.

## Claims

1. An acoustic dampening device (3) of the room ventilation system (1), comprising a housing (16), in which a sound-absorbing material (33) is arranged and which has a coupling side (17) and a connection side (18) lying opposite of the coupling side (17),
wherein the coupling side (17) has a plurality of coupling connections (19, 20, 21, 22) that can be fluidically connected to device connections of a ventilation device and the connection side (18) has a plurality of connections (23, 24, 25, 26),
wherein the number of coupling connections (19, 20, 21, 22) is identical to the number of connections (23, 24, 25, 26),
wherein each connection (23, 24, 25, 26) of the connection side (18) is fluidically connected to at least one coupling connection (19, 20, 21, 22) of the coupling side (17) with the aid of an acoustic dampening channel (29, 30, 31, 32), and
wherein a respective acoustic dampening channel (29, 30, 31, 32) is covered with the sound-absorbing material (33) and/or the sound-absorbing material (33) fills out the housing (16) of the acoustic dampening device (3),
**characterized in that**
the connections (23, 24, 25, 26) on the connection side (18) are arranged in accordance with a connection matrix (27', 27", 27''') and the coupling connections (19, 20, 21, 22) on the coupling side (17) are arranged in accordance with a coupling matrix (28), wherein each connection (23, 24, 25, 26) is associated with a coupling connection (19, 20, 21, 22), which is arranged at the shortest distance (43) from said connection, and wherein at least one of the connections (23, 24, 25, 26) is connected to one of the coupling connections (19, 20, 21, 22), which is arranged adjacent to the coupling connection (19, 20, 21, 22) associated with the at least one connection (23, 24, 25, 26), such that a connection occupancy of the connections (23, 24, 25, 26) on the connection side (18) for different air types, which comprise outgoing air, exhaust air, external air and supply air, differs from the connection occupancy of the coupling connections (19, 20, 21, 22) on the coupling side (17) for different air types.

2. The acoustic dampening device (3) according to claim 1, **characterized in that** at least two acoustic dampening channels (29, 30, 31, 32) are formed within the housing (16) so as to extend parallel to one another.

3. The acoustic dampening device (3) according to claim 1 or 2, **characterized in that** at least two acoustic dampening channels (29, 30, 31, 32) are formed within the housing (16) so as to extend in an intersecting manner in their extending direction (44).

4. The acoustic dampening device (3) according to claim 1 or 2, **characterized in that** at least two connections (23, 24, 25, 26) are connected to two coupling connections (19, 20, 21, 22) by means of a respective acoustic dampening channel (29, 30, 31, 32), wherein said coupling connections are arranged in their coupling matrix (28) in the form of a mirror image of the at least two connections (23, 24, 25, 26) arranged in accordance with the connection matrix (27', 27", 27''') .

5. The acoustic dampening device (3) according to claim 1, **characterized in that** the connections (23, 24, 25, 26) of the connection matrix (27', 27") and the coupling connections (19, 20, 21, 22) of the coupling matrix (28) are respectively arranged in accordance with a predefined connection occupancy matrix (15) for different air types, wherein the connection matrix (27', 27") on the connection side (18) is arranged so as to be rotated relative to the coupling matrix (28) on the coupling side (17).

6. The acoustic dampening device (3) according to claim 5, **characterized in that** the connection matrix (27', 27") on the connection side (18) is arranged so as to be rotated relative to the coupling matrix (28) on the coupling side (17) by 90° referred to an axis (35) extending from the connection side (18) to the coupling side (17).

7. The acoustic dampening device (3) according to claim 5 or 6, **characterized in that** a respective acoustic dampening channel (29, 30, 31, 32) between a corresponding connection (23, 24, 25, 26) on the connection side (18) and an associated coupling connection (19, 20, 21, 22) on the coupling side (17) is formed so as to extend obliquely at a certain angle (36) referred to the connection side (18) and the coupling side (17).

8. The acoustic dampening device (3) according to claim 1, **characterized in that** a respective acoustic dampening channel (29, 30, 31, 32) between a corresponding connection (23, 24, 25, 26) on the connection side (18) and an associated coupling connection (19, 20, 21, 22) on the coupling side (17) is formed so as to extend in a twisted manner referred to the connection side (18) and the coupling side (17) .

9. The acoustic dampening device (3) according to claim 1, **characterized in that** the acoustic dampening channels (29, 30, 31, 32), which fluidically connect a respective connection (23, 24, 25, 26) to an associated coupling connection (19, 20, 21, 22), form an air duct (34) from the connection side (18) to the coupling side (17), wherein the air duct (34) is formed so as to be twisted clockwise (37) or counterclockwise (38) referred to an axis (35) extending from the connection side (18) to the coupling side (17).

10. A room ventilation system (1) with a ventilation device (2) and at least one acoustic dampening device (3) according to claim 1,
wherein the ventilation device (2) has a device housing (4), in which at least one filter element (5), at least one heat recovery unit (6) and a fan unit (7) are accommodated, wherein the device housing (4) has a device coupling side (8) with a number of device connections (9, 10, 11, 12), which is identical to the number of coupling connections (19, 20, 21, 22), wherein the device connections (9, 10, 11, 12) are arranged in accordance with a device matrix (14), which corresponds to a predefined connection occupancy matrix (15) for different air types, and wherein the coupling connections (19, 20, 21, 22) of the coupling side (17) of the at least one acoustic dampening device (3) are fluidically connected to the device connections (9, 10, 11, 12) of the device coupling side (8) of the ventilation device (2).

11. The room ventilation system (1) according to claim 10, **characterized in that** the coupling connections (19, 20, 21, 22) of the at least one acoustic dampening device (3) and the device connections (9, 10, 11, 12) of the ventilation device (2) are formed so as to be plugged together.

## Revendications

1. Dispositif d'insonorisation (3) d'un système de ventilation de locaux (1), comportant un boîtier (16), dans lequel est placée une matière insonorisante (33) et lequel comporte un côté couplage (17) et un côté raccordement (18) opposé au côté couplage (17),
le côté couplage (17) comportant une multiplicité de raccords de couplage (19, 20, 21, 22) susceptibles d'être reliées par fluide avec des raccordements d'appareil d'un appareil de ventilation et le côté raccordement (18) comportant une multiplicité de raccords (23, 24, 25, 26),
le nombre des raccords de couplage (19, 20, 21, 22) étant identique au nombre de raccords (23, 24, 25, 26), et
chaque raccord (23, 24, 25, 26) du côté raccordement (18) étant relié par fluide avec au moins un raccord de couplage (19, 20, 21, 22) du côté couplage (17) à l'aide d'un canal insonorisant (29, 30, 31, 32),
un canal insonorisant (29, 30, 31, 32) respectif étant enveloppé de la matière insonorisante (33) et/ou la matière insonorisante (33) remplissant le boîtier (16) du dispositif d'insonorisation (3),
**caractérisé en ce que** les raccords (23, 24, 25, 26) sur le côté raccordement (18) sont placés selon une matrice de raccordement (27', 27", 27''') et les raccords de couplage (19, 20, 21, 22) sur le côté couplage (17) sont placés selon une matrice de couplage (28), à chaque raccord (23, 24, 25, 26) étant associé un raccord de couplage (19, 20, 21, 22) placé à la plus courte distance (43) par rapport à lui-même, et au moins l'un des raccords (23, 24, 25, 26) étant relié avec l'un des raccords de couplage (19, 20, 21, 22), lequel est placé au voisinage du raccord de couplage (19, 20, 21, 22) qui est associé au raccord (23, 24, 25, 26), de telle sorte qu'une affectation de raccordement des raccords (23, 24, 25, 26) sur le côté raccordement (18) pour différents types d'air comportant l'air vicié, l'air évacué, l'air extérieur, ainsi que l'air entrant soit différente de l'affectation de raccordement des raccords de couplage (19, 20, 21, 22) du côté couplage (17) pour les différents types d'air.

2. Dispositif d'insonorisation (3) selon la revendication 1, **caractérisé en ce qu'**au moins deux canaux insonorisants (29, 30, 31, 32) sont conçus en s'écoulant à la parallèle l'un de l'autre à l'intérieur du boîtier (16).

3. Dispositif d'insonorisation (3) selon la revendication 1 ou 2, **caractérisé en ce qu'**au moins deux canaux insonorisants (29, 30, 31, 32) sont conçus en s'écoulant en se croisant dans leur direction d'extension (44) à l'intérieur du boîtier (16).

4. Dispositif d'insonorisation (3) selon la revendication 1 ou 2, **caractérisé en ce qu'**au moins deux raccords (23, 24, 25, 26) sont reliés par l'intermédiaire d'un canal insonorisant (29, 30, 31, 32) respectif avec deux raccords de couplage (19, 20, 21, 22), qui dans leur matrice de couplage (28) sont placés en symétrie spéculaire par rapport aux au moins deux raccords (23, 24, 25, 26) placés en fonction de la matrice de raccordement (27', 27", 27''').

5. Dispositif d'insonorisation (3) selon la revendication 1, **caractérisé en ce que** les raccords (23, 24, 25, 26) de la matrice de raccordement (27', 27") et les raccords de couplage (19, 20, 21, 22) de la matrice de couplage (28) sont placés respectivement selon une matrice d'affectation de raccordement (15) prédéfinie pour différents types d'air, la matrice de raccordement (27', 27") sur le côté raccordement (18) étant placée en étant tordue par rapport à la matrice de couplage (28) sur le côté couplage (17).

6. Dispositif d'insonorisation (3) selon la revendication 5, **caractérisé en ce que** la matrice de raccordement (27', 27") sur le côté raccordement (18) est placée en étant tordue de 90° par rapport à la matrice de couplage (28) sur le côté couplage (17), en rapport à un axe (35) s'étendant du côté raccordement (18) vers le côté couplage (17).

7. Dispositif d'insonorisation (3) selon la revendication 5 ou 6, **caractérisé en ce qu'**un canal insonorisant (29, 30, 31, 32) respectif entre un raccord (23, 24, 25, 26) correspondant sur le côté raccordement (18) et un raccord de couplage (19, 20, 21, 22) associé sur le côté couplage (17) est conçu en s'écoulant en oblique sous un angle (36) déterminé, en rapport au côté raccordement (18) et au côté couplage (17).

8. Dispositif d'insonorisation (3) selon la revendication 1, **caractérisé en ce qu'**un canal insonorisant (29, 30, 31, 32) respectif entre un raccord (23, 24, 25, 26) correspondant sur le côté raccordement (18) et un raccord de couplage (19, 20, 21, 22) associé sur le côté couplage (17) est conçu en s'écoulant en étant tordu en rapport au côté raccordement (18) et au côté couplage (17).

9. Dispositif d'insonorisation (3) selon la revendication 1, **caractérisé en ce que** les canaux insonorisants (29, 30, 31, 32) reliant par fluide un raccord (23, 24, 25, 26) respectif avec un raccord de couplage (19, 20, 21, 22) associé forment un guidage d'air (34) du côté raccordement (18) vers le côté couplage (17), le guidage d'air (34) étant conçu en rotation dans le sens horaire (37) ou dans le sens anti-horaire (38) en rapport à un axe (35) s'étendant du côté raccordement (18) vers le côté couplage (17).

10. Système de ventilation de locaux (1) pourvu d'un appareil de ventilation (2) et d'au moins un dispositif d'insonorisation (3) selon la revendication 1,
l'appareil de ventilation (2) comportant un boîtier d'appareil (4) dans lequel sont logés au moins un élément filtrant (5), au moins un récupérateur de chaleur (6) et une unité de ventilation (7), le boîtier d'appareil (4) comportant un côté couplage d'appareil (8) pourvu d'une multiplicité de raccordements d'appareil (9, 10, 11, 12) qui est égale au nombre des raccords de couplage (19, 20, 21, 22), et les raccordements d'appareil (9, 10, 11, 12) étant placés entre eux selon une matrice d'appareil (14) qui correspond à une matrice d'affectation de raccordement (15) prédéfinie pour différents types d'air, des raccords de couplage (19, 20, 21, 22) du côté couplage (17) de l'au moins un dispositif d'insonorisation (3) étant reliés par fluide avec les raccordements d'appareil (9, 10, 11, 12) du côté couplage d'appareil (8) de l'appareil de ventilation (2).

11. Système de ventilation de locaux (1) selon la revendication 10, **caractérisé en ce que** les raccords de couplage (19, 20, 21, 22) de l'au moins un dispositif d'insonorisation (3) et les raccordements d'appareil (9, 10, 11, 12) de l'appareil de ventilation (2) sont conçus en étant emboîtables les uns dans les autres.
